# EUROPÄISCHE PATENTSCHRIFT

(11) **EP 1 263 312 B1**
(45) Veröffentlichungstag und Bekanntmachung des Hinweises auf die Patenterteilung: **30.09.2009**
(21) Anmeldenummer: 01931498.8
(22) Anmeldetag: 08.03.2001
(51) Int. Cl.: A47L 13/58

(54) **WISCHVORRICHTUNG, AUSPRESSVORRICHTUNG UND WISCHSYSTEM**
WIPING DEVICE, SQUEEZING OUT DEVICE AND WIPING SYSTEM
DISPOSITIF D'ESSUYAGE, DISPOSITIF D'ESSORAGE ET SYSTEME D'ESSUYAGE

(30) Priorität: 17.03.2000 DE 10013044; 18.04.2000 DE 10019211
(43) Veröffentlichungstag der Anmeldung: 11.12.2002
(73) Patentinhaber: ECOLAB INC., St. Paul MN 55102-2233 (US)
(72) Erfinder: KRESSE, Franz, 40723 Hilden (DE); FAUBEL, Heiko, 42929 Wermelskirchen (DE)
(74) Vertreter: Gesthuysen, von Rohr & Eggert
(86) Internationale Anmeldenummer: PCT/EP2001/002594
(87) Internationale Veröffentlichungsnummer: WO 2001/067942

(56) Entgegenhaltungen:
- EP-A- 0 122 675
- EP-A- 0 713 671
- WO-A-98/06316
- US-A- 2 577 496
- US-A- 3 299 458

## Beschreibung

Die vorliegende Erfindung betrifft eine Wischvorrichtung gemäß dem Oberbegriff des Anspruchs 1 und ein Wischsystem gemäß dem Oberbegriff des Anspruchs 13.

Zum Reinigen bzw. Wischen eines Fußbodens o. dgl. kann unter anderem eine Wischvorrichtung mit einer Wischplatte, die unterseitig ein Wischelement bzw. -textil trägt, verwendet werden. Das Wischtextil wird üblicherweise in Wasser, einer Wisch- bzw. Reinigungsflüssigkeit, einer Reinigungsflotte o. dgl. zwischendurch häufiger gespült. Anschließend ist es jeweils erforderlich, daß Wischtextil auszupressen, um von dem Wischtextil aufgenommen, überschüssige Flüssigkeit auszutreiben und eine für den jeweiligen Gebrauch gewünschte Restfeuchte zu erhalten.

Die vorliegende Erfindung bezieht sich auf eine Wischvorrichtung, bei der die das Wischelement bzw. -textil haltende Wischplatte gelenkig mit einem Stiel verbunden ist. Dazu ist zwischen dem Stiel und der Wischplatte ein kardanisches Gelenk vorgesehen. Eine derartige Wischvorrichtung ist sehr gut handhabbar und hat sich in der Praxis bewährt. Problematisch ist jedoch das Auspressen des Wischtextils, da aufgrund der gelenkigen Verbindung mit dem Stiel die Wischplatte in unerwünschter Weise ausweichen kann. Nachfolgend wird eine Wischvorrichtung, bei der die Wischplatte kardanisch-gelenkig mit dem Stiel verbunden ist, auch als gelenkige Wischvorrichtung bezeichnet.

Aus der WO 98/06316 A1, die den Ausgangspunkt der vorliegenden Erfindung bildet, ist eine Auspreßvorrichtung für eine gelenkige Wischvorrichtung bekannt. Die Auspreßvorrichtung ist an einem zugeordneten Behälter angeordnet und weist eine schräg gestellte Auflagerfläche auf, die mit Durchbrechungen versehen ist. Beabstandet zu der Auflagerfläche und oberhalb dieser ist eine Gegenlagereinrichtung angeordnet, so daß bei abgeklapptem Stiel die Wischplatte mit einer Längskante voraus zwischen die Auflagerfläche und die Gegenlagereinrichtung schräg abwärts einführbar ist. Bei anschließendem Hochschwenken des Stiels stützt sich der Stiel an der Gegenlagereinrichtung ab und wirkt als zweiarmiger Hebel derart, daß die Wischplatte mit ihrer Unterseite gegen die Auflagerfläche gedrückt und dementsprechend das Wischtextil ausgepreßt wird. Nachteilig ist, daß bei der genannten Anordnung aufgrund ungünstiger Hebelverhältnisse und eines drohenden Umkippens des Behälters nur verhältnismäßig geringe Auspreßkräfte ausgeübt werden können. Des weiteren ist nachteilig, daß die Wischvorrichtung beim Auspressen aus der Auspreßvorrichtung herausgleiten kann. Dies wird insbesondere durch eine entsprechende, entgegen der Einführrichtung gerichtete Kraftkomponente, die der Stiel beim Auspressen auf die Wischplatte ausübt, begünstigt.

Die EP 0 122 675 B1 offenbart eine gelenkige Wischvorrichtung und eine zugeordnete Auspreßvorrichtung. Die Auspreßvorrichtung weist eine gewölbte, elastisch verformbare Auflagerfläche und beabstandet dazu angeordnete Gegenlagerelemente auf. Die Wischvorrichtung weist Gegenelemente auf, die mit den Gegenlagerelementen derart in Eingriff bringbar sind, daß durch Verschwenken eines Stiels der Wischvorrichtung um eine parallel zur Längserstreckung einer Wischplatte der Wischvorrichtung verlaufende Schwenkachse die Wischplatte mit einem daran angeordneten Wischtextil gegen die Auflagerfläche drückbar ist. Gemäß einer ersten Ausführungsvariante sind die Gegenelement als separate, mit einer Gelenkwelle gekoppelte Hebel ausgebildet, die durch Verschwenken des Stiels ihrerseits von der Wischplatte weg, gegen die Gegenlagerelemente geschwenkt werden können. Gemäß einer zweiten Ausführungsvariante weist ein vom Stiel verschwenkbares, an der Wischplatte gelagertes Gelenkelement seitliche Fortsätze auf, die Gegenelemente bilden und sich an den Gegenlagerelementen abstützen können. In beiden Fällen ist der Aufbau der Auspreßvorrichtung verhältnismäßig aufwendig. Ein Herausgleiten der Wischvorrichtung bzw. deren Wischplatte aus der Auspreßvorrichtung beim Auspressen ist nicht ausgeschlossen. Zudem erfordert das Auspressen eine verhältnismäßig präzise Handhabung der Wischvorrichtung, so daß die Gefahr besteht, daß die Gegenelemente verhältnismäßig leicht an den Gegenlagerelementen abrutschen.

Der Lehre der vorliegenden Erfindung liegt das Problem zugrunde, eine Wischvorrichtung mit kardanisch angelenktem Stiel und ein entsprechendes Wischsystem aus Wischvorrichtung und Auspreßvorrichtung anzugeben, bei der bzw. bei dem ein wirksames Auspressen auch mit hoher Kraftwirkung sicher erfolgen kann.

Die obige Aufgabe wird durch eine Wischvorrichtung gemäß Anspruch 1 und ein Wischsystem gemäß Anspruch 13 gelöst. Vorteilhafte Weiterbildungen sind Gegenstand der jeweiligen Unteransprüche.

Die grundlegende Idee der vorliegenden Erfindung liegt darin, eine Wischplatte einer gelenkigen Wischvorrichtung beim Auspressen eines von der Wischplatte gehaltenen Wischelements bzw. -textils in einer Auspreßvorrichtung gegen ein ungewolltes Herausbewegen aus der Auspreßvorrichtung formschlüssig zu sichern. Dazu sieht die Erfindung vor, die Wischplatte und insbesondere deren Halteabschnitt mit einer in Einführrichtung geneigten Einführschräge zu versehen, so daß die Wischplatte mit einem Wischelement bzw. Wischtextil zwischen die Auflagerfläche und eine dazu beabstandete Gegenlagerfläche bei einfacher Handhabung und bei geringer Krafteinwirkung zum nachfolgenden Auspressen des Wischelements bzw. -textils auf der Auflagerfläche - ggf. klemmend - einführbar ist. Die Wischplatte kann durch entsprechendes Verschwenken eines Stiels der Wischvorrichtung gegen eine Auflagerfläche der Auspreßvorrichtung gedrückt werden. Gleichwohl ist bei einfacher Handhabung ein ungewolltes Herausbewegen aus der Auspreßvorrichtung zumindest weitgehend ausgeschlossen.

Ein weiterer Aspekt der vorliegenden Erfindung liegt darin, daß die Auflagerfläche zur Horizontalen geneigt ist und die Gegenlagereinrichtung oberhalb der Auflagerfläche in einem unteren Bereich der Auflagerfläche angeordnet ist. Dies ermöglicht ein einfaches Einführen der Wischplatte in die Auspreßvorrichtung mit einer abwärts gerichteten Bewegung.

Weitere Einzelheiten, Merkmale, Aspekte und Vorteile der vorliegenden Erfindung werden nachfolgend anhand der Zeichnung bevorzugter Ausführungsformen näher erläutert. Es zeigt:
- Fig. 1: eine schematische Seitenansicht einer Wischvorrichtung mit einem daran angebrachten, geschnitten dargestellten Wischtextil;
- Fig. 2: eine Draufsicht des Wischtextils gemäß Fig. 1;
- Fig. 3: einen Schnitt der Wischvorrichtung gemäß Fig. 1 entlang Linie III-III bei gelöstem Wischtextil;
- Fig. 4: eine Draufsicht der Wischvorrichtung gemäß Fig. 1 ohne Wischtextil;
- Fig. 5: eine Seitenansicht einer Auspreßvorrichtung;
- Fig. 6: eine Draufsicht einer vorschlagsgemäßen Behältervorrichtung mit der Auspreßvorrichtung;
- Fig. 7: eine Schnittansicht der Behältervorrichtung gemäß Fig. 6 entlang Linie VIII-VIII;
- Fig. 8: eine ausschnittweise Vergrößerung von Fig. 7 zur Verdeutlichung der Befestigung der Auspreßvorrichtung an einem Behälter;
- Fig. 9: eine vorschlagsgemäße Auspreßvorrichtung mit eingeführter Wischplatte einer vorschlagsgemäßen Wischvorrichtung in einer dem Schnitt VI-VI in Fig. 5 entsprechenden Darstellung; und
- Fig. 10: eine vorschlagsgemäße Auspreßvorrichtung mit eingeführter Wischplatte einer vorschlagsgemäßen Wischvorrichtung gemäß einer weiteren Ausführungsform in einer Fig. 9 entsprechenden Darstellung.

Die in Fig. 1, 3 und 4 dargestellte Wischplatte, die auf den Seiten 5 bis 13 weiter beschrieben wird, ist kein Ausführungsbeispiel der Erfindung. Sie wird jedoch dargestellt und beschrieben, um das Verständnis der Erfindung, die von Seite 13, vierter Absatz bis Seite 15 im einzelnen beschrieben wird, zu erleichtern.

Fig. 1 zeigt eine Wischvorrichtung 1, die einen Stiel 2 und eine mit dem Stiel 2 über ein Gelenk 3 verbundene Wischplatte 4 aufweist. Die Wischplatte 4 ist also gelenkig mit dem Stiel 2 verbunden oder - bei lösbarem Gelenk 3 - verbindbar. Die Wischplatte 4 dient einer Halterung eines Wischelements bzw. - textils 5, wie schematisch in Fig. 1 angedeutet. Beispielsweise kann es sich hierbei um ein schwammartiges Wischelement 5 aus porösem Material o. dgl. handeln. Vorzugsweise besteht das Wischelement 5 zumindest zu einem wesentlichen Teil aus textilem Material im weitesten Sinne, so daß nachfolgend in diesem Zusammenhang nur noch von dem Wischtextil 5 die Rede ist.

Das Wischtextil 5 ist zumindest im wesentlichen an einer ebenen Unterseite 6 der Wischplatte 4 angebracht bzw. anbringbar. Das Wischtextil 5 kann mit der Wischplatte 4 fest verbunden sein. Vorzugsweise ist das Wischtextil 5 - wie beim Darstellungsbeispiel - lösbar mit der Wischplatte 4 verbindbar. Hierauf wird bei der Beschreibung eines bevorzugten Aufbaus des Wischtextils 5 noch näher eingegangen. Die Unterseite 6 der Wischplatte 4 ist vorzugsweise zumindest im wesentlichen eben und durchgängig, also ohne Durchbrechungen, ausgebildet. Dies ist einem gleichmäßigen Auspressen des Wischtextils 5 zuträglich.

Fig. 1 und 3 ist zu entnehmen, daß die Wischplatte 4 auf ihrer der Unterseite 6 abgewandten Oberseite 7 mindestens einen Halteabschnitt 8, hier mehrere Halteabschnitte 8 in Randbereichen 9 der Wischplatte 4 aufweist. Jeder Halteabschnitt 8 weist inneraseitig, also auf seiner dem Außenrand der Wischplatte 4 abgewandten Seite einen Hinterschnitt 10 auf, der eine Erstrekkungskomponente 11 aufweist, die senkrecht zur Oberseite 7 der Wischplatte 4 bzw. zur Haupterstreckungsebene der Wischplatte 4 verläuft. Die Halteabschnitte 8 springen also derartig von der Wischplatte 4 vor, daß diese an den Hinterschnitten 10 hintergriffen werden können.

Selbstverständlich können die Hinterschnitte 10 zur Oberseite 7 geneigt verlaufen, vorzugsweise bilden die Hinterschnitte 10 jedoch zumindest im wesentlichen einen rechten Winkel mit der sich anschließenden Oberseite 7 der Wischplatte 4.

Hier sind die Halteabschnitte 8 benachbart und parallel zu Längskanten 12 der Wischplatte 4 angeordnet. Insbesondere sind hierbei jeweils zwei Halteabschnitte 8 entlang einer Längskante 12 der Wischplatte 4 und symmetrisch zum Gelenk 3 bzw. zur Querachse 13, wie in der Draufsicht gemäß Fig. 4 angedeutet, angeordnet.

Der Draufsicht gemäß Fig. 4 ohne Wischtextil 5 ist weiter zu entnehmen, daß die Wischplatte 4 auf ihrer Oberseite 7 Verstärkungsrippen 14 aufweist, die beim Darstellungsbeispiel auch in Längsrichtung, also zumindest im wesentlichen parallel zu den Längskanten 12 der Wischplatte 4 verlaufen. Selbstverständlich können hier alternativ oder zusätzlich auch anders geformte Verstärkungselemente auf der Oberseite 7 der Wischplatte 4 vorgesehen sein. Je nach Festigkeit des für die Wischplatte 4 verwendeten Materials können die Verstärkungsrippen 14 und sonstige Verstärkungselemente auch entfallen.

Beim Darstellungsbeispiel sind die Halteabschnitte 8 auf randseitigen Verstärkungsrippen 14 angeordnet bzw. angeformt. Die Halteabschnitte 8 können auch auf einer zumindest in den Randbereichen 9 glatten Oberseite 7 der Wischplatte 4 angeordnet sein. Auch können die Halteabschnitte 8 durch geeignete Abschnitte der randseitigen Verstärkungsrippen 14 gebildet sein.

Die Wischplatte 4 ist vorzugsweise aus Kunststoff hergestellt und einstückig ausgebildet. Die Halteabschnitte 8 sind also vorzugsweise einstückig an die Halteplatte 4 angeformt.

Das den Stiel 2 mit der Wischplatte 4 verbindende Gelenk 3 ist als kardanisches Gelenk ausgeführt und weist beim Darstellungbeispiel ein Gelenkelement 15 auf, das einerseits um eine in Fig. 4 angedeutete Längsachse 16 schwenkbar an der Wischplatte 4 gelagert ist, so daß das Gelenkelement 15 zusammen mit dem sich anschließenden Stiel 2 gemäß Doppelpfeil 17 in Fig. 3 verschwenkbar ist, bis das Gelenkelement 15 an der Wischplatte 4 im Bereich der hier V-förmigen Ausnehmung 18 anschlägt. Andererseits ist das Gelenkteil 15 über ein vorzugsweise hülsenartiges Verbindungselement 19, wie in Fig. 3 angedeutet, mit dem Stiel 2 verbunden, wobei das Verbindungselement 19 und das Gelenkelement 15 relativ zueinander um die in Fig. 1 angedeutete Schwenkachse 20 - die zumindest im wesentlichen parallel zur Querachse 13 verläuft - relativ zueinander gemäß Doppelpfeil 21 verschwenkbar sind. Dies stellt lediglich eine bevorzugte Ausführung des Gelenks 3 dar. Selbstverständlich sind hier auch andere konstruktive Lösungen möglich.

Nachfolgend wird ein bevorzugtes Wischtextil 5 anhand von Fig. 1 und 2 näher erläutert. Das Wischtextil 5 ist im wesentlichen flächig mit einer an die Flächenform der Wischplatte 4 angepaßten, hier im wesentlichen rechteckigen Form ausgebildet. Oberseitig weist das Wischtextil 5 zwei insbesondere durch Aufnähen bzw. Vernähen entsprechender Materialabschnitte gebildete, zur Mitte hin offene Einschubtaschen 22 im Bereich seiner Querseiten auf. In diese Einschubtaschen 22 sind Endbereiche 23 der Wischplatte 4 einschiebbar, wobei das Wischtextil 5 aufgrund der starren Ausführung der Wischplatte 4 hier eine ausreichende Elastizität aufweist. Alternativ kann das Wischtextil 5 auch mittels sonstiger Befestigungsmittel, wie Klettverschlüsse, oder fest mit der Wischplatte 4 verbunden sein.

Das Wischtextil 5 weist unterseitig Wischabschnitte 24 auf, die beispielsweise in Form von Fransen, Schlingen, Zotteln oder Lamellen ausgebildet und beispielsweise aus Kunststoff, insbesondere Polyester, aus Mikrofasern, aus Baumwolle oder aus einer Mischung dieser Stoffe hergestellt sind. Die Wischabschnitte 24 sind von einem sich anschließenden Trägergewebe 25 gehalten, dessen Flächenerstreckung der Flächenerstreckung des Wischtextils 5 entspricht. Auf der den Wischabschnitten 24 abgewandten Seite des Trägergewebes 25 ist ein Saugmaterial 26 vorzugsweise in einer von dem Wischtextil 5 gebildeten Tasche 27 angeordnet. Das Saugmaterial 26 ist hoch saugfähig, das heißt es kann ein Mehrfaches seines Eigengewichts an Flüssigkeit, insbesondere einer wäßrigen Flüssigkeit, wie einer Reinigungsflotte o. dgl., aufsaugen. Vorzugsweise ist das Saugmaterial 26 mehrstückig, beispielsweise in Form von Schnipseln, Abschnitten o. dgl., ausgebildet. Jedoch kann das Saugmaterial 26 auch eine durchgängige Schicht o. dgl. bilden, also einstückig ausgebildet sein. Die Tasche 27 ist auf der dem Trägergewebe 25 abgewandten Seite durch eine Deckschicht 28 geschlossen, die entlang ihres Randes mit dem Trägergewebe 25 vernäht ist. Insbesondere ist die Deckschicht 28 aus dem gleichen Material wie das Trägergewebe 25 hergestellt.

Das Trägergewebe 25 und die Wischabschnitte 24 brauchen keine bzw. keine optimalen Saugeigenschaften aufzuweisen. Vielmehr können die hierfür verwendeten Materialien optimal auf gewünschte Reinigungseigenschaften, Gleiteigenschaften, gewünschte Steifigkeit, Flexibilität und Haltbarkeit abgestimmt sein. Wichtig ist, daß das Trägergewebe 25 flüssigkeitsdurchlässig ist, insbesondere - beispielsweise durch Kapillarwirkung oder entsprechende Öffnungen, Maschen, o. dgl. - für einen guten Flüssigkeitsaustausch mit dem Saugmaterial 26 sorgt. Das Saugmaterial 26 ist hinsichtlich seines Saugvermögens optimiert. Insbesondere eignen sich hier Materialien mit einem hohen Viskoseanteil. Insbesondere ist das Saugmaterial 26 derart ausgewählt, daß es unter Druck verhältnismäßig leicht aufgenommene bzw. aufgesaugte Flüssigkeit wieder abgibt.

Fig. 5 zeigt eine vorschlagsgemäße Auspreßvorrichtung 29 in Seitenansicht. Die Auspreßvorrichtung 29 weist eine mit Durchbrechungen 30 versehene, durch ein entsprechendes Plattenstück, Formteil o. dgl. gebildete Auflagerfläche 31 auf, auf der das Wischtextil 5 durch Andrücken der Wischplatte 4 auspreßbar ist, worauf später noch näher eingegangen wird. Die Auspreßvorrichtung 29 weist ferner eine Gegenlagereinrichtung 32 auf, die hier durch zwei Gegenlagerelemente 33 gebildet ist.

Anstelle von zwei oder mehreren Gegenlagerelementen 33 kann beispielsweise auch eine durchgängige Schiene o. dgl. als Gegenlagereinrichtung 32 an der Auspreßvorrichtung 29 angebracht bzw. ausgebildet sein.

Fig. 9 ist zu entnehmen, daß die im Gebrauchszustand dargestellte Auspreßvorrichtung 29 derart ausgebildet ist, daß die Auflagerfläche 31 gegenüber der Horizontalen 37 um einen Winkel β geneigt ist. Vorzugsweise beträgt der Neigungswinkel zwischen 30° und 60°, insbesondere etwa 45°. In Kombination mit der im unteren Bereich angeordneten Gegenlagereinrichtung 32 ergibt sich so ein einfaches Einführen und Auspressen der Wischvorrichtung 1.

Fig. 9 veranschaulicht das Auspressen. Bei eingeführter Wischplatte 4 ist der Stiel 2 um die Längsachse 16 von der Gegenlagereinrichtung 32 weg gemäß Pfeil 38 abgeklappt bzw. verschwenkt. Der Stiel 2 bzw. ein Teil des Gelenks 3 kommt dabei an der Wischplatte 4 - hier beispielsweise im Bereich der V-förmigen Ausnehmung 18 - zur Anlage, so daß ein weiteres Drücken auf den Stiel 2 in Richtung des Pfeils 38 ein Niederdrücken der Wischplatte 4 mit ihrer Unterseite 6 zur Auflagerfläche 32 hin zur Folge hat, wodurch das Wischtextil 5 ausgepreßt wird. Die Gegenlagereinrichtung 32 bzw. deren Sicherungsabschnitte 35 wirken hierbei mit den eingeführten Halteabschnitten 8 der Wischplatte 4 insbesondere scharnierartig zusammen, wobei die Gegenlagereinrichtung 32 quasi den Schwenkpunkt für einen aus der Wischplatte 4 und dem sich anschließenden Stiel 2 gebildeten einarmigen Hebel bildet. Durch diesen einarmigen Hebel wird ein einfaches Auspressen des Wischtextils 5 an der gelenkigen Wischvorrichtung 1 ermöglicht.

Um ein möglichst gleichmäßiges Auspressen des Wischtextils 5 über die gesamte Flächenausdehnung hin zu ermöglichen, ist es wichtig, daß die Wischplatte 4 auch im Bereich der Gegenlagereinrichtung 32 beim Auspressen einen möglichst geringen Abstand zur Auflagerfläche 31 einnimmt. Insbesondere ist es wünschenswert, daß die Unterseite 6 der Wischplatte 4 im Endzustand des Auspressens einen zumindest im wesentlichen gleichmäßigen Abstand - hier also eine zumindest im wesentlichen parallele Ausrichtung zu der ebenen Auflagerfläche 31 - aufweist, sofern das Wischtextil 5 eine zumindest im wesentlichen gleichmäßige Dicke aufweist.

Um ein möglichst gleichmäßiges Auspressen zu erreichen, wirkt dementsprechend die Gegenlagereinrichtung 32 mit auf die Oberseite der Halteabschnitte 8 wirkenden Bereichen der Gegenlagerelemente 33 derart auf die Wischplatte 4 ein, daß die Wischplatte 4 im Bereich ihrer eingeführten Längsachse 15 im eingeführten Zustand einen gewünschten, insbesondere verhältnismäßig geringen Abstand zur Auflagerfläche 31 aufweist. Dementsprechend können die Gegenlagereinrichtung 32 und die Wischplatte 4 derart aufeinander abgestimmt sein, daß beim Einführen der Wischplatte 4 gemäß Einführbewegung 34 bereits ein gewisses Andrücken und Auspressen des Wischtextils 5 in dem der Gegenlagereinrichtung 32 gegenüberliegenden Bereich 39 der Auflagerfläche 31 erfolgt. Beispielsweise wird der Abstand A entsprechend gering gewählt.

Zur Vergleichmäßigung des Auspressens des Wischtextils 5 kann alternativ oder zusätzlich vorgesehen sein, daß der Abstand zwischen der Gegenlagereinrichtung 32 und der Auflagerfläche 31 im gegenüberliegenden Bereich veränderbar und beim Auspressen verringerbar ist, um ein Niederhalten der Wischplatte 4 auf der Auflagerfläche 31 zu erreichen. Hierzu ist dann die Gegenlagereinrichtung 32 entsprechend verstellbar ausgebildet oder beispielsweise getrennt von der Auflagerfläche 31 angeordnet, wobei die Auflagerfläche 31 beispielsweise um eine in Fig. 5 angedeutete Achse verkippbar bzw. verschwenkbar gelagert ist, so daß beim Auspressen der der Gegenlagereinrichtung 32 gegenüberliegende Bereich der Auflagerfläche 31 gegen die Gegenlagereinrichtung 32 bewegt wird.

Außerdem kann einem gleichmäßigen Auspressen des Wischtextils 5 eine verhältnismäßig freie bzw. verhältnismäßig hohe Beweglichkeit oder Verformbarkeit des Saugmaterials 26 in der Tasche 27 des Wischtextils 5 zuträglich sein, so daß das Saugmaterial 26 sich entsprechend den Druckverhältnissen verteilt und dadurch ein gleichmäßiges bzw. gleichmäßigeres Auspressen erzielt wird.

Fig. 5 ist zu entnehmen, daß die Auspreßvorrichtung 29 Befestigungsmittel 41 zur insbesondere lösbaren, vorzugsweise formschlüssigen Befestigung an einem zugeordneten Behälter 42, wie in der schematischen Schnittdarstellung gemäß Fig. 7 angedeutet, aufweist. Alternativ oder zusätzlich können die Befestigungsmittel 41 auch einer Befestigung der Auspreßvorrichtung 29 an einem zugeordneten Chassis bzw. Fahrgestell 43 dienen.

Beim dargestellten Ausführungsbeispiel sind die Befestigungsmittel 41 an beiden Schmalseiten der Auspreßvorrichtung 29 angeordnet, und weisen hier an jeder Seite beispielsweise zwei U-förmige bzw. hakenförmige Halteelemente 44 und 45 auf, wie insbesondere Fig. 5, 6 und 8 zu entnehmen ist.

Fig. 8 zeigt in einer ausschnittweisen Schnittdarstellung die mit dem Behälter 42 verbundene Auspreßvorrichtung 29. Die Befestigungsmittel 41 bzw. die Halteelemente 44, 45 übergreifen hierbei einen Rand 46 des Behälters 42, die Auspreßvorrichtung 29 ist also von oben in den Behälter 42 eingehängt. Zur vorzugsweise vorgesehenen formschlüssigen Sicherung der Auspreßvorrichtung 29 am Behälter 42 weisen beim Darstellungsbeispiel die Befestigungsmittel 41 Nuten 47 und 48 auf, in die nicht dargestellte, am Behälter 42 angeordnete Federelemente und/oder Vorsprünge 49 des Behälters 42 eingreifen. Insbesondere sind die Nuten 47, 48 in der Gebrauchslage der Auspreßvorrichtung 29 horizontal bzw. parallel zum Rand 46 verlaufend ausgebildet, so daß die Auspreßvorrichtung 29 von oben auf den Behälter 24 aufgesetzt und durch Verschieben entlang des Randes 46 formschlüssig, klemmend und/oder rastend mit dem Behälter 42 über die Federelemente, Vorsprünge 49, den mit seinem freien Ende in die zugeordnete Nut 47 eingreifenden Rand 46 oder sonstige Verbindungsmittel verbunden werden kann. Beispielsweise kann hierzu der freie Schenkel 50 der Halteelemente 44, 45 nochmals nach innen zur Behälterseitenwand hin abgewinkelt sein, um den vorzugsweise seitlich abragenden Rand 46 untergreifen zu können.

Wesentlich ist, daß die Auspreßvorrichtung 29 mit dem Behälter 42 und/oder mit dem Chassis bzw. Fahrgestell 43 derart verdrehsicher verbunden ist, daß die Auspreßvorrichtung 29 den beim Auspressen auftretenden Belastungen und Drehmomenten widerstehen kann.

Fig. 6 und 7 zeigen eine vorschlagsgemäße Behältervorrichtung 51, die die Auspreßvorrichtung 29, den Behälter 42, das Chassis bzw. Fahrgestell 43 sowie einen weiteren, vorzugsweise zum Behälter 42 baugleichen Behälter 52 umfaßt. Der weitere Behälter 52 dient vorzugsweise der Aufnahme einer nicht dargestellten Reinigungsflotte, einer Reinigungsflüssigkeit, von Wasser o. dgl. Der der Auspreßvorrichtung 29 zugeordnete und diese tragende Behälter 42 dient der Aufnahme von insbesondere verunreinigter Reinigungsflüssigkeit 53, die mittels der Auspreßvorrichtung 29 aus dem Wischtextil 5 ausgepreßt und im Behälter 42 aufgefangen wird.

Vorzugsweise sind die Behälter 42, 52 und/oder die Auspreßvorrichtung 29 aus Kunststoff hergestellt.

Der schematischen, teilweisen Schnittdarstellung gemäß Fig. 8 ist zu entnehmen, daß die Behälter 42, 52 vorzugsweise mit einer Lamellen- oder Lochplatte 54 versehen sind, die beabstandet zum jeweiligen Behälterboden, beispielsweise in etwa 5 cm Höhe, angeordnet ist. Diese lose eingesetzte Lamellen- bzw. Lochplatte 54 ist vorzugsweise auf innenseitig vorspringenden Ansätzen oder Schultern 55 der Behälter 42, 52 aufgelegt. Unter dieser Lamellen- bzw. Lochplatte 54 kann sich Grobschmutz ansammeln, und die Lamellen- bzw. Lochplatte 54 vermindert zumindest das Aufwirbeln dieses Grobschmutzes bei einer Bewegung der im Behälter 42, 52 befindlichen Flüssigkeit, insbesondere durch Spülbewegungen der eingetauchten Wischplatte 4.

Die Behälter 42 und 52 sind so zueinander angeordnet, daß die benachbarten Abschnitte ihrer Ränder 46 zumindest aneinanderstoßen, vorzugsweise sogar überlappen, um zu verhindern, daß Reinigungsflüssigkeit beim Wechseln mit der Wischplatte 4 von einem Behälter zum anderen Behälter auf den Boden tropft.

Das Fahrgestell 43 weist hier Rollen 56 auf, die ein leichtes Verfahren der Behältervorrichtung 51 ermöglichen. Jedoch sind die Rollen 56 nicht zwingend erforderlich, beispielsweise kann die Behältervorrichtung 51 auch nur tragbar ausgebildet sein. In diesem Fall weist die Behältervorrichtung 51 kein Fahrgestell 43, sondern lediglich ein tragbares Chassis 43 auf.

Das Chassis bzw. Fahrgestell 43 weist einen in Fig. 6 und 7 schematisch angedeuteten Profilrahmen 57 auf, auf dem bzw. in den die Behälter 42, 52 absetzbar sind. Die Behälter 42, 52 sind von dem Profilrahmen 57 zumindest rutschfest gehalten, insbesondere dadurch, daß der Profilrahmen 57 in entsprechend angepaßte, außenseitige, hier zu den Schultern 55 korrespondierende - Einstülpungen 58 der Behälter 42, 52 eingreift. Bedarfsweise sind die Behälter 42, 52 jedoch zusätzlich mit dem Profilrahmen 47 und/oder generell mit dem Chassis bzw. Fahrgestell 43 in sonstiger Weise verbindbar. Die Behälter 42, 52 sind dann insbesondere über nicht dargestellte Verbindungsmittel, beispielsweise klemmend, rastend und/oder formschlüssig mit dem Chassis bzw. Fahrgestell 43 lösbar verbindbar.

Das Fahrgestell 43 weist eine insbesondere als Tragegriff ausgebildete, hier bügelartige Handhabe 59 auf, die durch eine Quertraverse 60 gebildet ist, die über seitliche Standholme 61 mit dem Profilrahmen 57 verbunden ist. Mittels der Handhabe 59 kann die Behältervorrichtung 51 getragen werden.

Das Fahrgestell 43 bzw. die Handhabe 59, insbesondere die Quertraverse 60, ist mit einer Stielhalterung 62 versehen, mit der der Stiel 2 der Wischvorrichtung 1 lösbar verbindbar ist, so daß der Stiel 2 im mit der Stielhalterung 62 verbundenen Zustand eine Deichsel für die Behältervorrichtung 51 bildet. Beim Darstellungsbeispiel ist zur Gegenlagerung des Stiels 2 vorgesehen, daß die Wischplatte 4 in die Auspreßvorrichtung 29 eingeführt ist. Dementsprechend ist die Stielhalterung 62 in der Nähe der Auspreßvorrichtung 29 angeordnet. Die Stielhalterung 62 ist hier derart ausgebildet, daß der Stiel 2 klemmend festlegbar ist. Hierzu ist die Stielhalterung 62 beispielsweise klammerartig ausgebildet.

Das Fahrgestell 43 ist hier zusätzlich mit einer Halterung 63 zur Aufnahme eines beispielsweise flaschenförmigen Reinigungsmittelbehälters 64 o. dgl. versehen.

Nachfolgend werden unter Bezugnahme auf Fig. 9 und 10 eine erste und eine zweite Ausführungsform der Wischvorrichtung 1 bzw. deren Wischplatte 4 und der Auspreßvorrichtung 29 bzw. deren Gegenlagereinrichtung 32 näher erläutert. Hierbei werden für gleiche oder ähnliche Teile die gleichen Bezugszeichen verwendet, wobei aus Vereinfachungsgründen eine wiederholte Beschreibung weggelassen wird. Auf die weiter oben stehenden Ausführungen zu Fig. 9 darf verwiesen werden. Insbesondere sind Kombinationen einzelner Merkmale der verschiedenen Ausführungsformen möglich.

Bei der Ausführungsform gemäß Fig. 9 weisen die Halteabschnitte 8 der Wischplatte 4 eine außenliegende Einführschräge 66 oder sonstige Abschrägungen oder Abrundungen auf. Insbesondere können die Halteabschnitte 8 im Querschnitt zumindest im wesentlichen trapezförmig oder wulstartig ausgebildet sein. Dies erleichtert das Einführen der Wischplatte 4 mit dem Wischtextil 5 zwischen die Auflagerfläche 31 und die Gegenlagereinrichtung 32, insbesondere auch wenn die Wischplatte 4 zumindest leicht klemmend - insbesondere aufgrund der elastischen Verformbarkeit des Wischtextils 5 - dazwischen festlegbar bzw. gehalten ist.

Die Gegenlagereinrichtung 32 bzw. deren Gegenlagerelemente 33 ist bzw. sind bei dieser Ausführungsform derart ausgebildet, daß eine zur Auflagerfläche 31 beabstandete Gegenlagerfläche 67 gebildet ist, die durch Zusammenwirken insbesondere mit einer Oberseite 68 der eingeführten Halteabschnitte 8 ein Niederhalten und Widerlagern der Wischplatte 4 beim Auspressen des Wischtextils 5 ermöglicht. Insbesondere verläuft die Gegenlagerfläche 67 zumindest im wesentlichen parallel oder leicht geneigt - insbesondere einen Hinterschnitt bezüglich der hier im wesentlichen linearen Einführbewegung 34 bildend - zur Auflagerfläche 31. Insbesondere sind die Gegenlagerelemente 33 hier zumindest im wesentlichen L-förmig ausgebildet bzw. weisen einen sich zumindest im wesentlichen parallel zur Auflagerfläche 31 erstreckenden Schenkel 69 auf, der die Gegenlagerfläche 68 bildet.

Die zweite Ausführungsform gemäß Fig. 10 unterscheidet sich von der ersten Ausführungsform dadurch, daß die Halteabschnitte 8 entfallen und stattdessen die Außenseiten der Längskanten 12 der Wischplatte 4 und/oder der außenrandseitigen Verstärkungsrippen 14 - zumindest in den den Gegenlagerelementen 33 entsprechenden Längsabschnitten - angeschrägt oder abgerundet sind, wobei insbesondere wiederum Einführschrägen 66 gebildet sind.

Insbesondere können hierbei die randseitigen Verstärkungsrippen 14 im Querschnitt zumindest im wesentlichen trapezförmig oder wulstartig ausgebildet sein.

Die Gegenlagereinrichtung 32 kann beispielsweise bei entsprechend verringertem lichten Abstand A der Gegenlagerfläche 67 zur Auflagerfläche 31 wie bei der zweiten Ausführungsform gemäß Fig. 9 ausgebildet oder beispielsweise gemäß der in Fig. 10 dargestellten, dritten Ausführungsform modifiziert sein, nämlich mit einem die Gegenlagerfläche 67 bildenden Vorsprung 70 o. dgl. versehen sein.

Bei der zweiten und der dritten Ausführungsform erleichtert die Einführschräge 66 das Einführen der Wischplatte 4 in die Auspreßvorrichtung 29. Dementsprechend wird die Handhabung der Wischvorrichtung J vereinfacht.

Die zumindest im wesentlichen parallel zur Auflagerfläche 31 verlaufende Gegenlagerfläche 67 verhindert - insbesondere im Zusammenwirken mit dem zumindest partiell in die Durchbrechungen 30 der Auflagerfläche 31 eingreifenden Wischtextil 5 - ein ungewolltes Herausbewegen bzw. Herausrutschen der Wischplatte 4 aus der Auspreßvorrichtung 29 beim Auspressen des Wischtextils 5.

## Patentansprüche

1. Wischvorrichtung (1) mit einem Stiel (2) und einer über ein kardanisches Gelenk (3) mit dem Stiel (2) verbundenen, im wesentlichen starr ausgebildeten Wischplatte (4) zur Halterung eines flächigen, senkrecht zur Fläche zusammenpreßbaren Wischelements bzw. -textils (5) an einer Unterseite (6) der Wischplatte (4), wobei die Unterseite (6) im wesentlichen plan ausgebildet ist,
wobei
die Wischplatte (4)
an mindestens einer parallel zur Längsachse (16) der Wischplatte (4) verlaufenden Längskante (12) im Bereich der Oberseite (7) abgeschrägt ist oder
mindestens einen von ihrer der Unterseite (6) abgewandten Oberseite (7) vorspringenden Halteabschnitt (8) benachbart zu einer Längskante (12) der Wischplatte (4) aufweist, der seinerseits eine außenseitige Einführschräge (66) aufweist,
**dadurch gekennzeichnet,**
**daß** an der Oberseite (7) der Wischplatte (4) auf der Seite, die der abgeschrägten Längskante (12) oder dem mit der Einführschräge (66) versehenen Halteabschnitt (8) gegenüber liegt, ein Anschlag (18) für den um die Längsachse (16) der Wischplatte (4) verschwenkten Stiel (2) ausgebildet ist.

2. Wischvorrichtung nach Anspruch 1, **dadurch gekennzeichnet, daß** die Wischplatte (4) zumindest im wesentlichen spiegelsymmetrisch bezüglich ihrer Längsachse (16) ausgebildet ist, an beiden Längskanten (12) abgeschrägt ist oder benachbart zu beiden Längskanten (12) Halteabschnitte (8) mit Einführschrägen (66) aufweist und an beiden Seiten einen Anschlag (18) für den verschwenkten Stiel (2) aufweist.

3. Wischvorrichtung nach einem der voranstehenden Ansprüche, **dadurch gekennzeichnet, daß** der Halteabschnitt (8) wulst- oder rippenartig ausgebildet ist.

4. Wischvorrichtung nach einem der voranstehenden Ansprüche, **dadurch gekennzeichnet, daß** der Halteabschnitt (8) einstückig an die Wischplatte (4) angeformt ist.

5. Wischvorrichtung nach einem der voranstehenden Ansprüche, **dadurch gekennzeichnet, daß** der Halteabschnitt (8) zumindest im wesentlichen parallel zur Längskante (12) der Wischplatte (4) verläuft.

6. Wischvorrichtung nach einem der voranstehenden Ansprüche, **dadurch gekennzeichnet, daß** die Wischplatte (4) an ihrer Oberseite (7) mit mehreren, insbesondere längs verlaufenden und insbesondere einstückig angeformten Verstärkungsrippen (14) versehen ist.

7. Wischvorrichtung nach einem der voranstehenden Ansprüche, **dadurch gekennzeichnet, daß** die Wischvorrichtung (1) ein Wischelement bzw. - textil (5) aufweist, das mit der Wischplatte (4) lösbar verbindbar ist.

8. Wischvorrichtung nach einem der voranstehenden Ansprüche, **dadurch gekennzeichnet, daß** die Wischvorrichtung (1) ein Wischelement bzw. - textil (5) aufweist, das Einschubtaschen (22) aufweist und derart elastisch ausgebildet ist, daß die Einschubtaschen (22) über Endbereiche (23) der Wischplatte (4) ziehbar sind.

9. Wischvorrichtung nach einem der voranstehenden Ansprüche, **dadurch gekennzeichnet, daß** die Wischvorrichtung (1) ein Wischtextil (5) aufweist, das ein insbesondere mit abragenden Wischabschnitten (24) versehenes, flüssigkeitsdurchlässiges bzw. -leitendes Trägergewebe (25) und auf der der Unterseite (6) der Wischplatte (4) zugewandten Seite des Trägergewebes (25) ein hochsaugfähiges Saugmaterial (26), insbesondere in mehrstückiger Form, aufweist.

10. Wischvorrichtung nach Anspruch 9, **dadurch gekennzeichnet, daß** die Wischabschnitte (24) in Form von Fransen, Schlingen, Zotteln oder Lamellen ausgebildet sind und/oder aus Kunststoff, insbesondere Polyester, aus Mikrofasern, aus Baumwolle oder aus einer Mischung dieser Stoffe bestehen.

11. Wischvorrichtung nach Anspruch 9 oder 10, **dadurch gekennzeichnet, daß** das Saugmaterial (26) in einer Tasche (27) des Wischtextils (5) aufgenommen ist.

12. Wischvorrichtung nach einem der Ansprüche 9 oder 11, **dadurch gekennzeichnet, daß** das Saugmaterial (26) bezüglich insbesondere wäßrigen Flüssigkeiten ein Saugvermögen von mindestens 250 bis 1500% seines Eigengewichts aufweist und/oder zumindest überwiegend aus Viskose besteht.

13. Wischsystem mit einer Wischvorrichtung (1), mit mindestens einem Behälter (42, 52) und mit einer dem Behälter (42) zugeordneten Auspreßvorrichtung (29) für die Wischvorrichtung (1),
**dadurch gekennzeichnet, daß** die Wischvorrichtung (1) gemäß einem der Ansprüche 1 bis 12 ausgebildet ist.

14. Wischsystem nach Anspruch 13, **dadurch gekennzeichnet**
**daß** die Auspreßvorrichtung (29) eine mit Durchbrechungen (30) versehene Auflagerfläche (31) und eine zumindest abschnittweise beabstandet zu dieser angeordnete Gegenlagereinrichtung (32) aufweist, so daß die Wischplatte (4) zwischen die Auflagerfläche (31) und die Gegenlagereinrichtung (32) mit einer abwärts gerichteten Einführbewegung (34) einführbar und durch Verkippen unter Abstützung an der Gegenlagereinrichtung (32) mit ihrer das Wischelement bzw. -textil (5) haltenden Unterseite (6) gegen die Auflagerfläche (31) preßbar ist,
wobei die Gegenlagereinrichtung (32) eine parallel oder leicht geneigt zur Auflagerfläche (31) verlaufende Gegenlagerfläche (67) zur Widerlagerung der Wischplatte (4) beim Pressen der Unterseite (6) gegen die Auflagerfläche (31) aufweist und die Gegenlagerfläche (67) von der Auflagerfläche (31) einen etwa der Einschubdicke der mit Wischelement bzw. -textil (5) versehenen Wischplatte (4) entsprechenden Abstand aufweist.

15. Wischsystem nach Anspruch 14, **dadurch gekennzeichnet, daß** die Gegenlagereinrichtung (32) einen sich etwa parallel zur Auflagerfläche (31) erstreckenden Gegenlagerschenkel (69) aufweist, der die Gegenlagerfläche (67) bildet.

16. Wischsystem nach Anspruch 14 oder 15, **dadurch gekennzeichnet, daß** entlang einer Längskante (36) der Auflagerfläche (31) mindestens zwei Gegenlagerelemente (33) der Gegenlagereinrichtung (32) angeordnet sind.

17. Wischsystem nach einem der Ansprüche 14 bis 16, **dadurch gekennzeichnet, daß** die Auflagerfläche (31) im Gebrauchszustand gegenüber der Horizontalen (37) um 30° bis 60°, insbesondere im wesentlichen um 45°, geneigt ist.

18. Wischsystem nach einem der Ansprüche 14 bis 17, **dadurch gekennzeichnet, daß** die Auspreßvornchtung (29) derart ausgebildet ist, daß ein der Gegenlagereinrichtung (32) gegenüberliegender Bereich (39) der Auflagerfläche (31) und die Gegenlagereinrichtung (32) beim Pressen der Unterseite (6) der Wischplatte (4) gegen die Auflagerfläche (31) zueinander bewegbar sind.

19. Wischsystem nach Anspruch 18, **dadurch gekennzeichnet, daß** die Auflagerfläche (31) kippbar gelagert ist, insbesondere wobei die Kippachse (40) zumindest im wesentlichen benachbart und parallel zu einer Längsachse (16) der eingeführten Wischplatte (4) verläuft.

20. Wischsystem nach einem der Ansprüche 14 bis 19, **dadurch gekennzeichnet, daß** die Auspreßvorrichtung (29) Befestigungsmittel (41) zur insbesondere lösbaren, vorzugsweise formschlüssigen Befestigung der Auspreßvorrichtung (29) an einem zugeordneten Behälter (42) und/oder einem zugeordneten Chassis bzw. Fahrgestell (43) aufweist.

21. Wischsystem nach Anspruch 20, **dadurch gekennzeichnet, daß** die Befestigungsmittel Nuten (47, 48) aufweisen, in die angepaßte Federelemente des Behälters (42) eingreifen, insbesondere einrasten, können.

22. Wischsystem nach Anspruch 20 oder 21, **dadurch gekennzeichnet, daß** die Befestigungsmittel (41) im wesentlichen U-förmige Halteelemente (44, 45) aufweist, die einen Rand (46) des Behälters (42) umgreifen können.

23. Wischsystem nach einem der Ansprüche 13 bis 22, **dadurch gekennzeichnet,**
**daß** ein Chassis oder Fahrgestell (43) für den Behälter (42) vorgesehen ist und
**daß** die Auspreßvorrichtung (29) mit dem Behälter (42) und/oder mit dem Chassis bzw. Fahrgestell (43) verbunden ist.

24. Wischsystem nach Anspruch 23, **dadurch gekennzeichnet, daß** die Auspreßvorrichtung (29) mit dem Behälter (42) durch Aufsetzen und Verschieben insbesondere formschlüssig verbindbar und/oder am Behälter (42) einhängbar und/oder einrastbar ist.

25. Wischsystem nach Anspruch 23 bis 24, **dadurch gekennzeichnet, daß** der Behälter (42, 52) mit dem Chassis bzw. Fahrgestell (43) lösbar verbindbar ist.

26. Wischsystem nach einem der Ansprüche 23 bis 25, **dadurch gekennzeichnet, daß** das Chassis bzw. Fahrgestell (43) eine Handhabe (59) und/oder eine Stielhalterung (62) zur klemmenden Fixierung eines Stiels (2) einer Wischvorrichtung (1) zu Transportzwecken aufweist.

## Claims

1. Wiping device (1) with a handle (2) and a wiping plate (4) which is connected to the handle (2) via a universal joint (3), is of substantially rigid design and is intended for holding a planar wiping element or textile (5), which can be pressed together perpendicularly to the surface, on an underside (6) of the wiping plate (4), the underside (6) being of substantially flat design, wherein the wiping plate (4) is bevelled in the region of the upper side (7) along at least one longitudinal edge (12) running parallel to the longitudinal axis (16) of the wiping plate (4), or has at least one holding section (8), which projects from the upper side (7) thereof which faces away from the underside (6), adjacent to a longitudinal edge (12) of the wiping plate (4), said holding section, for its part, having an insertion slope (66) on the outer side, **characterized in that** a stop (18) for the handle (2) which is pivoted about the longitudinal axis (16) of the wiping plate (4) is formed on the upper side (7) of the wiping plate (4) on the side opposite the bevelled longitudinal edge (12) or the holding section (8) provided with the insertion slope (66).

2. Wiping device according to Claim 1, **characterized in that** the wiping plate (4) is of at least substantially mirror-symmetrical design with respect to its longitudinal axis (16), is bevelled at both longitudinal edges (12) or has holding sections (8) with insertion slopes (66) adjacent to both longitudinal edges (12) and a stop (18) for the pivoted handle (2) on both sides.

3. Wiping device according to one of the preceding claims, **characterized in that** the holding section (8) is designed in the manner of a bead or rib.

4. Wiping device according to one of the preceding claims, **characterized in that** the holding section (8) is integrally formed on the wiping plate (4).

5. Wiping device according to one of the preceding claims, **characterized in that** the holding section (8) runs at least substantially parallel to the longitudinal edge (12) of the wiping plate (4).

6. Wiping device according to one of the preceding claims, **characterized in that** the upper side (7) of the wiping plate (4) is provided with a plurality of reinforcing ribs (14) which in particular run longitudinally and in particular are integrally formed.

7. Wiping device according to one of the preceding claims, **characterized in that** the wiping device (1) has a wiping element or textile (5) which can be connected releasably to the wiping plate (4).

8. Wiping device according to one of the preceding claims, **characterized in that** the wiping device (1) has a wiping element or textile (5) which has push-in pockets (22) and is designed elastically in such a manner that the push-in pockets (22) can be pulled over end regions (23) of the wiping plate (4).

9. Wiping device according to one of the preceding claims**, characterized in that** the wiping device (1) has a wiping textile (5) which has a liquid-permeable or liquid-conducting support fabric (25) provided in particular with protruding wiping sections (24) and has an absorbent material (26) capable of a high degree of absorbency, in particular in multi-piece form, on that side of the support fabric (25) which faces the underside (6) of the wiping plate (4).

10. Wiping device according to Claim 9, **characterized in that** the wiping sections (24) are designed in the form of fringes, loops, tufts or leaves and/or are composed of plastic, in particular polyester, of microfibres, of cotton or of a mixture of said materials.

11. Wiping device according to Claim 9 or 10, **characterized in that** the absorbent material (26) is accommodated in a pocket (27) in the wiping textile (5).

12. Wiping device according to either of Claims 9 and 11, **characterized in that** the absorbent material (26) has an absorbency with regard in particular to aqueous liquids of at least 250 to 1500% of its inherent weight, and/or consists at least predominantly of viscose.

13. Wiping system with a wiping device (1), with at least one container (42, 52) and with a squeezing out device (29) which is assigned to the container (42) and is intended for the wiping device (1), **characterized in that** the wiping device (1) is designed as per one of Claims 1 to 12.

14. Wiping system according to Claim 13, **characterized in that** the squeezing out device (29) has a bearing surface (31) provided with apertures (30) and a counterbearing device (32) spaced apart at least in sections from said bearing surface, such that the wiping plate (4) can be inserted between the bearing surface (31) and the counterbearing device (32) with a downwardly directed insertion movement (34) and, while supported on the counterbearing device (32), can be pressed with its underside (6), which holds the wiping element or textile (5), against the bearing surface (31) by tilting, the counterbearing device (32) having a counterbearing surface (67) which runs parallel to or at a slight inclination to the bearing surface (31) and is intended for the abutment of the wiping plate (4) when the underside (6) is pressed against the bearing surface (31), and the counterbearing surface (67) is at a distance from the bearing surface (31) corresponding approximately to the push-in thickness of the wiping plate (4) provided with the wiping element or textile (5).

15. Wiping system according to Claim 14, **characterized in that** the counterbearing device (32) has a counterbearing limb (69) which extends approximately parallel to the bearing surface (31) and forms the counterbearing surface (67).

16. Wiping system according to Claim 14 or 15, **characterized in that** at least two counterbearing elements (33) of the counterbearing device (32) are arranged along a longitudinal edge (36) of the bearing surface (31).

17. Wiping system according to one of Claims 14 to 16, **characterized in that**, in the state of use, the bearing surface (31) is inclined by 30° to 60°, in particular essentially by 45°, with respect to the horizontal (37).

18. Wiping system according to one of Claims 14 to 17, **characterized in that** the squeezing out device (29) is designed in such a manner that a region (39) of the bearing surface (31) that lies opposite the counterbearing device (32) and the counterbearing device (32) are movable towards each other when the underside (6) of the wiping plate (4) is pressed against the bearing surface (31).

19. Wiping system according to Claim 18, **characterized in that** the bearing surface (31) is mounted tiltably, the tilting axis (40) in particular running at least substantially adjacent and parallel to a longitudinal axis (16) of the inserted wiping plate (4).

20. Wiping system according to one of Claims 14 to 19, **characterized in that** the squeezing out device (29) has fastening means (41) for in particular releasable, preferably form-fitting fastening of the squeezing out device (29) to an associated container (42) and/or to an associated chassis or underframe (43).

21. Wiping system according to Claim 20, **characterized in that** the fastening means have grooves (47, 48) into which adapted spring elements of the container (42) can engage, in particular latch.

22. Wiping system according to Claim 20 or 21, **characterized in that** the fastening means (41) have substantially U-shaped holding elements (44, 45) which can fit around an edge (46) of the container (42).

23. Wiping system according to one of Claims 13 to 22, **characterized in that** a chassis or underframe (43) is provided for the container (42), and **in that** the squeezing out device (29) is connected to the container (42) and/or to the chassis or underframe (43).

24. Wiping system according to Claim 23, **characterized in that** the squeezing out device (29) can be connected, in particular in a form-fitting manner, to the container (42) by being placed on and displaced, and/or can be suspended on and/or latched onto the container (42).

25. Wiping system according to Claim 23 or 24, **characterized in that** the container (42, 52) can be releasably connected to the chassis or underframe (43).

26. Wiping system according to one of Claims 23 to 25, **characterized in that** the chassis or underframe (43) has a grip (59) and/or a handle holder (62) for fixing a handle (2) of a wiping device (1) in a clamping manner for transport purposes.

## Revendications

1. Dispositif d'essuyage (1) doté d'un manche (2) et d'une plaque d'essuyage (4) réalisée de façon pour l'essentiel rigide et reliée au manche (2) par l'intermédiaire d'une articulation à cardan (3), pour supporter un élément et/ou un textile d'essuyage (5) plan compressible perpendiculairement à la surface au niveau d'un côté inférieur (6) de la plaque d'essuyage (4), le côté inférieur (6) étant pour l'essentiel réalisé de façon plane ; la plaque d'essuyage (4) :
étant inclinée au niveau d'au moins un bord longitudinal (12) s'étendant parallèlement à l'axe longitudinal (16) de la plaque d'essuyage (4) dans la zone du côté supérieur (7) ; ou
comportant au moins un segment de support (8) saillant de son côté supérieur (7) opposé au côté inférieur (6), ledit segment étant connexe par rapport à un bord longitudinal (12) de la plaque d'essuyage (4) comportant un biais d'introduction (66) extérieur ;
**caractérisé en ce que** :
une butée (18) est réalisée pour le manche (2) pivotant auteur de l'axe longitudinal (16) de la plaque d'essuyage (4) au niveau du côté supérieur (7) de la plaque d'essuyage (4), sur le côté opposé par rapport au segment de support (8) pourvu du bord longitudinal (12) incliné ou au biais d'introduction (66).

2. Dispositif d'essuyage selon la revendication 1, **caractérisé en ce que** la plaque d'essuyage (4) est réalisée au moins pour l'essentiel de façon symétrique par rapport à son axe longitudinal (16), est inclinée au niveau des deux bords longitudinaux (12) ou comporte des segments de support (8) avec biais d'introduction (66) à côté des deux bords longitudinaux (12) ainsi qu'une butée (18) au niveau des deux côtés pour le manche (2) pivotant.

3. Dispositif d'essuyage selon l'une quelconque des revendications précédentes, **caractérisé en ce que** le segment de support (8) prend une forme de bourrelet ou de nervure.

4. Dispositif d'essuyage selon l'une quelconque des revendications précédentes, **caractérisé en ce que** le segment de support (8) est réalisé d'un seul tenant au niveau de la plaque d'essuyage (4).

5. Dispositif d'essuyage selon l'une quelconque des revendications précédentes, **caractérisé en ce que** le segment de support (8) s'étend au moins pour l'essentiel parallèlement au bord longitudinal (12) de la plaque d'essuyage (4).

6. Dispositif d'essuyage selon l'une quelconque des revendications précédentes, **caractérisé en ce que** la plaque d'essuyage (4) est pourvue au niveau de son côté supérieur (7) de plusieurs rainures de renfort (14), notamment de rainures de renfort s'étendant dans le sens de la longueur et notamment réalisées d'un seul tenant.

7. Dispositif d'essuyage selon l'une quelconque des revendications précédentes, **caractérisé en ce que** le dispositif d'essuyage (1) comporte un élément et/ou un textile d'essuyage (5) pouvant être relié de façon amovible à la plaque d'essuyage (4).

8. Dispositif d'essuyage selon l'une quelconque des revendications précédentes, **caractérisé en ce que** le dispositif d'essuyage (1) comporte un élément et/ou un textile d'essuyage (5) qui comporte des poches (22) et est réalisé de façon élastique de façon à ce que les poches (22) puissent être tirées sur les zones d'extrémité (23) de la plaque d'essuyage (4).

9. Dispositif d'essuyage selon l'une quelconque des revendications précédentes, **caractérisé en ce que** le dispositif d'essuyage (1) comprend un textile d'essuyage (5) comportant un tissu porteur (25) perméable et/ou conducteur aux liquides pourvu notamment de segments d'essuyage (24) saillants et comportant sur le côté du tissu porteur (25) orienté vers le côté inférieur (6) de la plaque d'essuyage (4) un matériau absorbant (26) à fort pouvoir absorbant prenant notamment une forme en plusieurs parties.

10. Dispositif d'essuyage selon la revendication 9, **caractérisé en ce que** les segments d'essuyage (24) prennent la forme de franges, boucles, touffes ou lamelles et/ou sont réalisés en matière synthétique, notamment en polyester, en microfibres, en coton ou à partir d'un mélange de ces matières.

11. Dispositif d'essuyage selon la revendication 9 ou 10, **caractérisé en ce que** le matériau absorbant (26) est logé dans une poche (27) du textile d'essuyage (5).

12. Dispositif d'essuyage selon l'une quelconque des revendications 9 ou 11, **caractérisé en ce que** le matériau absorbant (26) possède un pouvoir absorbant, par rapport notamment à des liquides aqueux, d'au moins 250 à 1500 % de son poids propre et/ou se compose au moins en majorité de viscose.

13. Système d'essuyage doté d'un dispositif d'essuyage (1), avec au moins un récipient (42, 52) et avec un dispositif d'essorage (29) associé au récipient (42) pour le dispositif d'essuyage (1), **caractérisé en ce que** le dispositif d'essuyage (1) est réalisé selon l'une quelconque des revendications 1 à 12.

14. Système d'essuyage selon la revendication 13, **caractérisé en ce que** le dispositif d'essorage (29) comporte une surface portante (31) pourvue de jours (30) et un dispositif de butée (32) disposé au moins en partie à une certaine distance de celle-ci, de sorte que la plaque d'essuyage (4) peut être introduite entre la surface portante (31) et le dispositif de butée (32) au moyen d'un mouvement d'introduction (34) orienté vers le bas et peut être comprimée contre la surface portante (31) par basculement avec appui au niveau du dispositif de butée (32), avec son côté inférieur (6) supportant l'élément et/ou le textile d'essuyage (5) ; le dispositif de butée (32) comportant une surface de butée (67) s'étendant parallèlement ou de façon légèrement inclinée par rapport à la surface portante (31) et servant de butée à la plaque d'essuyage (4) en comprimant le côté inférieur (6) contre la surface portante (31) et la surface de butée (67) comportant depuis la surface portante (31) un écartement correspondant approximativement à l'épaisseur d'insertion de la plaque d'essuyage (4) pourvue de l'élément et/ou du textile d'essuyage (5).

15. Système d'essuyage selon la revendication 14, **caractérisé en ce que** le dispositif de butée (32) forme un côté de butée (69) s'étendant approximativement parallèlement à la surface portante (31) et formant la surface de butée (67).

16. Système d'essuyage selon la revendication 14 ou 15, **caractérisé en ce qu'**au moins deux éléments de butée (33) du dispositif de butée (32) sont disposés le long d'un bord longitudinal (36) de la surface portante (31).

17. Système d'essuyage selon l'une quelconque des revendications 14 à 16, **caractérisé en ce que** la surface portante (31) est inclinée à l'état d'utilisation de 30° à 60°, notamment pour l'essentiel de 45°, par rapport à l'horizontale (37).

18. Système d'essuyage selon l'une quelconque des revendications 14 à 17, **caractérisé en ce que** le dispositif d'essorage (29) est réalisé de telle sorte qu'une zone (39) de la surface portante (31) opposée au dispositif de butée (32) et que le dispositif de butée (32) peuvent être déplacés l'un par rapport à l'autre en cas de compression du côté inférieur (6) de la plaque d'essuyage (4) contre la surface portante (31).

19. Système d'essuyage selon la revendication 18, **caractérisé en ce que** la surface portante (31) est disposée de façon basculante, notamment l'axe de contact (40) s'étendant au moins pour l'essentiel à côté et parallèlement à l'axe longitudinal (16) de la plaque d'essuyage (4) introduite.

20. Système d'essuyage selon l'une quelconque des revendications 14 à 19, **caractérisé en ce que** le dispositif d'essorage (29) comporte des moyens de fixation (41) prévus notamment pour la fixation amovible, de préférence par complémentarité de formes, du dispositif d'essorage (29) à un récipient (42) associé et/ou à un châssis et/ou à un cadre (43) associé.

21. Système d'essuyage selon la revendication 20, **caractérisé en ce que** les moyens de fixation comportent des rainures (47, 48) dans lesquelles les éléments de ressort (42) adaptés peuvent s'emboîter, notamment s'encliqueter.

22. Système d'essuyage selon la revendication 20 ou 21, **caractérisé en ce que** les moyens de fixation (41) comportent pour l'essentiel des éléments de support (44, 45) en U pouvant ceindre un rebord (46) du récipient (42).

23. Système d'essuyage selon l'une quelconque des revendications 13 à 22, **caractérisé en ce que** :
un châssis ou un cadre (43) est prévu pour le récipient (42) ; et
le dispositif d'essorage (29) est relié au récipient (42) et/ou au châssis et/ou au cadre (43).

24. Système d'essuyage selon la revendication 23, **caractérisé en ce que** le dispositif d'essorage (29) peut être relié au récipient (42) par apposition puis par déplacement, notamment par complémentarité de formes et/ou peut être accroché et/ou encliqueté au récipient (42).

25. Système d'essuyage selon la revendication 23 à 24, **caractérisé en ce que** le récipient (42, 52) peut être relié de façon amovible au châssis et/ou au cadre (43).

26. Système d'essuyage selon l'une quelconque des revendications 23 à 25, **caractérisé en ce que** le châssis et/ou le cadre (43) comportent une poignée (59) et/ou un support de manche (62) pour fixer par serrage un manche (2) d'un dispositif d'essuyage (1) à des fins de transport.
